# EUROPÄISCHE PATENTSCHRIFT

(11) **EP 3 477 017 B1**
(45) Veröffentlichungstag und Bekanntmachung des Hinweises auf die Patenterteilung: **14.12.2022**
(21) Anmeldenummer: 18202238.4
(22) Anmeldetag: 24.10.2018
(51) Int. Cl.: E04G 1/14, E04G 5/16, E04G 11/48, E04G 1/24

(54) **GERÜSTRAHMEN MIT KLETTERSICHERUNG**
SCAFFOLD FRAME WITH CLIMBING AID
CADRE D'ÉCHAFAUDAGE À SÉCURITÉ D'ESCALADE

(30) Priorität: 24.10.2017 DE 102017218929
(43) Veröffentlichungstag der Anmeldung: 01.05.2019
(73) Patentinhaber: PERI SE, 89264 Weißenhorn (DE)
(72) Erfinder: Steck, Tobias, 89264 Weißenhorn (DE)
(74) Vertreter: K & H Bonapat Patentanwälte Koch · von Behren & Partner mbB

(56) Entgegenhaltungen:
- EP-A1- 2 881 521
- DE-C- 888 161
- FR-A5- 2 247 912
- US-A- 2 765 200
- US-A- 3 395 501

## Beschreibung

### Technisches Gebiet

Die Erfindung betrifft einen Gerüstrahmen mit Klettersicherung.

### Stand der Technik

Aus der EP 2 411 598 B1 ist ein Gerüstturm mit Gerüstrahmen zur Verwendung als Traggerüst bekannt geworden, welches sich durch an den Gerüstrahmen ausgebildeten Leitern zum Erklettern des Gerüstturms besonders gut eignet. Die Sprossen der Leitern werden bei diesen bekannten Gerüstrahmen insbesondere durch die Horizontalarme an den Vertikalrahmen gebildet. Unbefugten Personen wird das Besteigen eines Gerüstturms erleichtert. In DE 888 161 C ist ein aus einzelnen vorher gefertigten Rahmen gebildetes Rohrbaugerüst, insbesondere zur Aufnahme und Unterstützung von Arbeitsbühnen, beschrieben, bei dem die einzelnen aus je zwei Standbäumen und einem oder mehreren Querstäben gebildeten Rahmen mittels mindestens über zwei Felder durchlaufender Streichbäume und Klemmvorrichtungen miteinander verbunden werden. Das Rohrbaugerüst ist gekennzeichnet durch die Vereinigung durchlaufender Streichbäume mit in den inneren oberen Ecken. jeder Rahmeneinheit am Rahmen ortsfest angebrachten Klemmvorrichtungen und mit über die Streichbäume gelegten rohrförmigen Riegeln, deren Oberkanten mit den Oberkanten der Rahmenquerstäbe zur Aufnahme einer Arbeitsbühne in einer Ebene liegen. In US 3,395,501 ist ein Hebeturm beschrieben, der aus trennbaren Rahmeneinheiten besteht, die so miteinander verbunden sind, dass sie eine im Wesentlichen starre Struktur bilden, wobei die Einheiten jeweils umfassen:
(1) dreieckige Einheiten, die aufweisen
   a) an gegenüberliegenden Enden rohrförmige Beine zur Aufnahme von verbindenden Ritzel,
   (b) Ringe mit ihren Achsen parallel zu den Achsen der Beine und davon beabstandet,
   (c) Arme, die zu einer Seite von den Beinen vorstehen, wobei die Enden der Arme und der Ringe an den entfernten Enden der Dreiecke miteinander verbunden sind, wobei die Ringe angepasst sind, um jeweils mit den rohrförmigen Öffnungen in Beinen benachbarter Einheiten ausgerichtet zu werden, um durch sie hindurch einzusetzen
(2) Ritzel zur Verbindung der vertikalen Beine der Einheiten jeweils mit den Scheitelringen benachbarter Einheiten,
(3) Seitenwände, die jeweils umfassen
   (a) voneinander beabstandete vertikale Beine,
   b) horizontale Träger, die die Beine in einen Rahmen verbinden, und
   (c) Diagonalstreben, die zwischen den Trägern und Beinen befestigt sind, um der Struktur eine größere Steifigkeit zu verleihen, und
   (d) wobei die Beine an ihren Enden hohl sind, um Ritzel aufzunehmen, über die sie mit benachbarten Einheiten verbunden sind.

Es ist daher Aufgabe der Erfindung, einen Gerüstrahmen für einen Gerüstturm bereitzustellen, durch welchen ein Klettern über den oder die Gerüstrahmen an dem Gerüstturm verhindert oder zumindest erschwert wird.

Die Aufgabe wird durch eine Anordnung gemäß Anspruch 1 gelöst. Vorteilhafte Ausgestaltungen ergeben sich aus den rückbezogenen Unteransprüchen.

### Offenbarung der Erfindung

Erfindungsgemäß weist der Gerüstrahmen ein erstes Gerüstrohr und ein zweites Gerüstrohr auf. Das zweite Gerüstrohr ist zu dem ersten Gerüstrohr parallel und von diesem beabstandet angeordnet. Der Gerüstrahmen weist eine erste Querstrebe auf. Diese ist zwischen dem ersten Gerüstrohr und dem zweiten Gerüstrohr senkrecht und horizontal zu diesen Gerüstrohren ausgerichtet angeordnet. Der Gerüstrahmen ist dadurch gekennzeichnet, dass eine zweite Querstrebe mit einem ersten Ende an dem ersten Gerüstrohr und mit einem zweiten Ende an der ersten Querstrebe angeordnet und fixiert ist. Dabei ist zwischen der zweiten Querstrebe und dem ersten Gerüstrohr ein erster spitzer Winkel ausgebildet. Eine dritte Querstrebe ist mit einem dritten Ende an dem zweiten Gerüstrohr und mit einem vierten Ende an der zweiten Querstrebe angeordnet und fixiert. Hierbei ist zwischen der dritten Querstrebe und dem zweiten Gerüstrohr ein zweiter spitzer Winkel ausgebildet. Das zweite und vierte Ende der Querstreben sind in der Ebene des Gerüstrahmens angeordnet. Innerhalb des Gerüstrahmens weist das zweite Ende der zweiten Querstrebe einen ersten Abstand zu dem zweiten Gerüstrohr auf. Das zweite Ende der zweiten Querstrebe ist bei dem erfindungsgemäßen Gerüstrahmen von dem zweiten Gerüstrohr beabstandet. Das vierte Ende der dritten Querstrebe weist einen zweiten Abstand zu dem ersten Gerüstrohr auf und ist stets vom ersten Gerüstrohr beabstandet.

Insbesondere sind bei dem Gerüstrahmen das erste und das zweite Gerüstrohr vertikal und die erste Querstrebe horizontal ausgerichtet, besonders im montierten Zustand des Gerüstrahmens. Die zweite und dritte Querstrebe sind in Bezug auf die erste Querstrebe und die Gerüstrohre schräg bzw. schief oder geneigt verlaufend ausgerichtet.

Durch diese schräge Anordnung der zweiten Querstrebe und der dritten Querstrebe ist sichergestellt, dass keine Person bei einem Gerüstturm, welcher erfindungsgemäße Gerüstrahmen aufweist, an diesen Gerüstrahmen klettern kann. Die zweite und dritte Querstrebe lassen sicht nicht als Leiter verwenden, weil keine geeignete Trittfläche ausgebildet ist. Beim Auftritt in den Verbindungsbereich Querstrebe/Gerüstrohr wird sich ein Arbeitsschuh eines Gerüstbauers verkeilen. Der Gerüstbauer ist somit gezwungen, sicherheitstechnisch zugelassene Mittel und Ausrüstungen für den Auf- und Abstieg am Gerüstturm zu verwenden. Die Absturzgefahr, die bei herkömmlichen Gerüsttürme aufgrund von nicht regelkonformem Auf- und Abstieg am fertigen Turm besteht, wird somit wesentlich reduziert bzw. ausgeräumt.

Erfindungsgemäße Gerüstrahmen können an sich gegenüberliegenden Seiten eines Gerüstturms als Vertikalrahmen vertikal übereinander aufeinander gesteckt angeordnet sein. Dabei lassen sich die beiden auf den gegenüberliegenden Seiten auf einer Ebene angeordneten Vertikalrahmen jeweils durch an Rosetten befestigte, senkrecht zu den Vertikalrahmen ausgerichtete Horizontalriegel miteinander verbinden, insbesondere an den in vertikaler Richtung oberen und unteren Enden der Vertikalrahmen. Zur Aussteifung können aus dem Stand der Technik bekannte Bauelemente verwendet werden. Unter anderem sind hierfür Diagonalelemente, insbesondere Riegeldiagonalen oder Gerüstrahmen geeignet, welche jeweils an einem Horizontalriegel an einer unteren Seite eines Vertikalrahmens und an dem nächsthöheren Horizontalriegel auf der gegenüberliegenden Seite des Gerüstturms befestigt werden. Die Muffen der Gerüstrahmen sind in einer Art und Weise ausgebildet, dass Sicherheitshaken entfallen können. Ebenfalls können an den Gerüstrohren nur geringer dimensionierte, Befestigungspositionen zur Verfügung stellende Verbindungselemente, beispielsweise sogenannte ¾-Rosetten oder Anschlussknoten ausgebildet sein. Über diese beiden Maßnahmen lässt sich das Gewicht des erfindungsgemäßen Gerüstrahmens verringern und Material für die Fertigung des Gerüstrahmens wird eingespart.

Erfindungsgemäß ist ein vierter spitzer Winkel und zu diesem vierten spitzen Winkel ein fünfter stumpfer Winkel als Ergänzungswinkel zwischen der dritten Querstrebe und der zweiten Querstrebe ausgebildet. Vorteilhaft ist ein dritter spitzer Winkel zwischen der zweiten Querstrebe und der ersten Querstrebe ausgebildet. Durch diese Wahl der Winkel lässt sich die erfindungsgemäße Ausrichtung und Anordnung der Enden der zweiten und dritten Querstrebe auf einfache Weise bewirken.

Eine weitere Ausgestaltung des Gerüstrahmens ist dadurch gekennzeichnet, dass der erste spitze Winkel Werte im Bereich von 57° bis 58°, insbesondere einen Wert von 57,14°, aufweist und/oder der zweite spitze Winkel Werte im Bereich von 73° bis 74°, insbesondere einen Wert von 73,15°, aufweist.

Ferner kann der dritte spitze Winkel Werte im Bereich von 32° bis 33° aufweisen, insbesondere einen Wert von 32,86°, und/oder der vierte spitze Winkel Werte im Bereich von 49° bis 50°, insbesondere einen Wert von 49,71°, aufweisen und der fünfte stumpfe Winkel als Ergänzungswinkel einen Wert von 130° bis 131°, insbesondere einen Wert von 130,29°.

Durch diese Wahl der Winkel wird ein Hindurchfallen eines Normkörpers durch den Gerüstrahmen bei einer Länge der Gerüstrohre von etwa 1 m sicher verhindert.

In einer vorteilhaften Ausgestaltung des Gerüstrahmens ist die erste, zweite und/oder dritte Querstrebe jeweils als Kreishohlprofil ausgebildet. Grundsätzlich sind die Querstreben als Hohlprofil, bevorzugt mit einer Konfiguration als Rechteck-, Quadrat- oder Kreishohlprofil ausgebildet. Die Profile können dabei gleiche oder unterschiedliche Konfigurationen, Dimensionierungen und/oder Durchmesser aufweisen. Denkbar sind auch Kombinationen der Profile oder Profildimensionen bzw. -durchmesser. Durch geeignete Auswahl der Profile oder Profilkombinationen kann eine Anpassung oder Optimierung des Gewichts und/oder der statischen Eigenschaften der Rahmen vorgenommen werden.

Ferner können die erste und/oder zweite und/oder dritte Querstrebe ein rechteckiges oder quadratisches Profil aufweisen. Ein rechteckiges oder quadratisches Profil ermöglicht durch die relativ große Kontaktfläche eine stabile Anordnung der Querstreben an den Gerüstrohren oder anderen Bauelementen, insbesondere, wenn diese Bauteile ebenfalls ein rechteckiges oder quadratisches Profil aufweisen.

Eine vorteilhafte Ausgestaltung des Gerüstrahmens ist dadurch gekennzeichnet, dass zumindest eine der Querstreben aus einem anderen Material als die anderen Querstreben und/oder die Gerüstrohre ausgebildet ist. Durch Veränderung des Materials kann eine optimale Anpassung an die Anforderungen hinsichtlich des Gewichts und der Stabilität des Gerüstrahmens erfolgen. Für die Gerüstrohre kann insbesondere Baustahl verwendet werden, bevorzugt die Stahlsorten S235, S355 und/oder S420 oder Kombinationen daraus.

Eine weitere Ausgestaltung des Gerüstrahmens ist dadurch gekennzeichnet, dass zumindest eine der Querstreben eine andere Dicke der Rohrwandung aufweist als die anderen Querstreben und/oder die Gerüstrohre. Wie bei der Auswahl des Materials für den Gerüstrahmen kann auch durch die Dicke der jeweiligen Rohrwandung eine Anpassung des Gerüstrahmens an die Anforderungen hinsichtlich des Gewichtes und der Stabilität bewirkt werden.

Bei einer vorteilhaften Ausgestaltung des Gerüstrahmens ist zumindest eine der Querstreben durch Schweißung an den anderen Querstreben und/oder Gerüstrohren befestigt. Durch eine Schweißung kann die Befestigung der Querstreben auf stabile Weise erfolgen. Vorteilhaft weist der erfindungsgemäße Gerüstrahmen nur sechs Schweißpunkte (Schweißbereiche) auf. Damit kann der erfindungsgemäße Gerüstrahmen "verzugsfreier" hergestellt werden als bekannte Gerüstrahmen mit zahlreicheren Schweißpunkten, da im Verlauf des Schweißvorganges weniger Wärme in das Material des zu erstellenden Gerüstrahmens eingetragen wird.

Eine weitere Ausgestaltung des Gerüstrahmens ist dadurch gekennzeichnet, dass die zweite Querstrebe und die dritte Querstrebe verschiedene Breiten und/oder Höhen oder Durchmesser aufweisen. Hierdurch kann unter anderem der Materialverbrauch bei der Herstellung des Rahmens aber auch dessen statische Eigenschaft optimiert werden.

### Kurze Beschreibung der Zeichnung

Weitere Merkmale und Vorteile der Erfindung ergeben sich aus der nachfolgenden detaillierten Beschreibung eines Ausführungsbeispiels der Erfindung, aus den Patentansprüchen sowie anhand der Figuren der Zeichnung, die erfindungswesentliche Einzelheiten zeigt.

Die in der Zeichnung gezeigten Merkmale sind derart dargestellt, dass die erfindungsgemäßen Besonderheiten deutlich sichtbar gemacht werden können.

In der Zeichnung zeigen:
- Fig. 1: eine Seitenansicht auf den erfindungsgemäßen Gerüstrahmen;
- Fig. 2: eine Aufsicht auf den Gerüstrahmen; und
- Fig. 3: eine isometrische Darstellung des Gerüstrahmens.

### Ausführungsformen der Erfindung

In **Fig. 1** ist eine Seitenansicht auf den erfindungsgemäßen Gerüstrahmen **10** gezeigt. Der Gerüstrahmen 10 weist ein erstes Gerüstrohr **12** und ein zweites Gerüstrohr **14** auf. Das zweite Gerüstrohr 14 ist parallel zu und beabstandet von dem ersten Gerüstrohr 12 angeordnet. Zwischen dem ersten Gerüstrohr 12 und dem zweiten Gerüstrohr 14 ist eine erste Querstrebe **16** zur Aussteifung angeordnet und insbesondere angeschweißt. Diese erste Querstrebe 16 verläuft senkrecht zu dem ersten Gerüstrohr 12 und dem zweiten Gerüstrohr 14. Eine zweite Querstrebe **18** ist mit einem ersten Ende **20** an dem ersten Gerüstrohr 12 und mit einem zweiten Ende **22** an der ersten Querstrebe 16 angeordnet und insbesondere angeschweißt.

Eine dritte Querstrebe **26** ist zur Stabilisierung mit einem dritten Ende **28** an dem zweiten Gerüstrohr 14 und mit einem vierten Ende **30** an der zweiten Querstrebe 18 angeordnet und insbesondere angeschweißt. Das zweite Ende 22 und das vierte Ende 30 der zweiten und dritten Querstrebe 18, 26 sind in der Ebene des Gerüstrahmens 10 angeordnet. Ferner weist das zweite Ende 22 der zweiten Querstrebe 18 innerhalb des Gerüstrahmens 10 einen ersten Abstand **32** zu dem zweiten Gerüstrohr 14 auf. Das vierte Ende 30 der dritten Querstrebe 26 weist innerhalb des Gerüstrahmens 10 einen zweiten Abstand **34** zu dem ersten Gerüstrohr 12 auf. Hierdurch bilden die zweite Querstrebe 18 und die dritte Querstrebe 26 eine Anordnung, welche dem griechischen kleinen Buchstaben Lambda ähnelt. Durch diese Anordnung der zweiten Querstrebe 18 und der dritten Querstrebe 26 wird sichergestellt, dass keine Person bei einem Gerüstturm, welcher Gerüstrahmen 10 aufweist, an diesen Gerüstrahmen 10 klettern kann. Die dritte und vierte Querstrebe 18, 26 lassen sicht nicht als Leitersprosse verwenden.

Wenn die Questreben 16, 18, 26 insbesondere jeweils durch Anschweißen befestigt werden, weist der Gerüstrahmen insgesamt sechs Schweißpunkte (Schweißflächenbereiche) **36a, 36b, 36c, 36d, 36e, 36f** auf.

An dem ersten und zweiten Gerüstrohr 12, 14 ist jeweils an dem Ende, an welchem die erste Querstrebe 16 angeordnet ist, eine Muffe **38a, 38b** zur Verbindung mit anderen Gerüstrohren befestigt. Außerdem ist an dem ersten und zweiten Gerüstrohr 12, 14 jeweils an der ersten Querstrebe 16 anliegend ein erstes und zweites Verbindungselement **40a, 40b,** beispielsweise eine Rosette oder ein Anschlussknoten zur Verbindung mit weiteren Bauelementen, wie zum Beispiel Diagonalstreben zur Aussteifung eines Gerüstturms, befestigt.

Zwischen der zweiten Querstrebe 18 und dem ersten Gerüstrohr 12 ist ein erster spitzer Winkel **42a** ausgebildet. Der erste spitze Winkel 42a kann insbesondere einen Wert von 57,14° annehmen. Ein zweiter spitzer Winkel **42b** ist zwischen dem zweiten Gerüstrohr 14 und der dritten Querstrebe 26 ausgebildet. Dieser kann insbesondere einen Wert von 73,15° annehmen. Zwischen der zweiten Querstrebe 18 und der ersten Querstrebe 16 ist ein dritter spitzer Winkel **42c** insbesondere mit einem Wert von 32,86° ausgebildet. Zwischen der dritten Querstrebe 26 und der zweiten Querstrebe 18 ist ein vierter spitzer Winkel **42d** insbesondere mit einem Wert von 49,71° und ein fünfter stumpfer Winkel **42e** insbesondere mit einem Wert von 130,29° ausgebildet. Bei diesen Werten der Winkel 42a bis 42d paßt bei einer Länge der Gerüstrohre von etwa 1 m kein Normkörper mit einem Durchmesser von 470 mm durch die Flächen **44a, 44b, 44c** , welche zwischen den Querstreben 16, 18, 26 und den Gerüstrohren 12, 14 ausgebildet sind.

Die erste, zweite und dritte Querstrebe 16, 18, 26 sind als Rohr ausgebildet. Hierbei können sie vorzugsweise ein rechteckiges Profil aufweisen. Die Breiten und Höhen der Querstreben 16, 18, 26 können hierbei verschieden sein. Insbesondere können bei der zweiten und dritten Querstrebe 18, 26 die Höhe 20 mm und die Breite 30 mm oder 40 mm betragen. So kann die dritte Querstrebe 26 eine kleinere Breite aufweisen als die zweite Querstrebe 18. Bei der ersten Querstrebe 16 kann die Höhe 60 mm und die Breite 30 mm betragen.

Die erste, zweite und dritte Querstrebe 16, 18, 26 können untereinander und/oder im Vergleich zu den Gerüstrohren 12, 14 unterschiedliche Materialien aufweisen. Insbesondere kann hierbei Stahl der Sorte S235, S355 und/oder S420 verwendet werden, ohne die Erfindung hierauf zu beschränken. Dabei können die Querstreben 16, 18, 26 unterschiedliche Dicken ihrer jeweiligen Rohrwände und/oder andere Dicken ihrer jeweiligen Rohrwand als die Gerüstrohre 12, 14 aufweisen. Hierdurch läßt sich der Gerüstrahmen 10 mit unterschiedlichem Gewicht herstellen.

**Fig. 2** zeigt eine Aufsicht auf den Gerüstrahmen 10. Die Verbindungselemente 40a, 40b weisen zur Einsparung von Material und Gewicht insbesondere nur jeweils drei Knoten auf, von denen hier beispielhaft die Knoten des ersten Verbindungselementes 40a mit **46a, 46b, 46c** bezeichnet sind.

**Fig. 3** zeigt eine isometrische Darstellung des Gerüstrahmens 10 mit dem ersten Gerüstrohr 12, dem zweiten Gerüstrohr 14, der ersten Querstrebe 16, der zweiten Querstrebe 18 und der dritten Querstrebe 26.

Unter Vornahme einer Zusammenschau aller Figuren der Zeichnung betrifft die Erfindung zusammenfassend einen Gerüstrahmen 10. Der Gerüstrahmen 10 weist ein erstes Gerüstrohr 12 und ein zu dem ersten Gerüstrohr 12 beabstandetes zweites Gerüstrohr 14 auf. Zwischen diesen Gerüstrohren 12, 14 ist eine horizontale erste Querstrebe 16 des Gerüstrahmens 10 angeordnet. Der Gerüstrahmen 10 ist dadurch gekennzeichnet, dass der Gerüstrahmen 10 eine zweite Querstrebe 18 und eine dritte Querstrebe 26 aufweist. Die zweite Querstrebe 18 ist mit einem ersten Ende 20 an dem ersten Gerüstrohr 12 und mit einem zweiten Ende 22 an der ersten Querstrebe 16 befestigt. Die dritte Querstrebe 26 ist mit einem dritten Ende 28 an dem zweiten Gerüstrohr 14 und mit einem vierten Ende 30 an der zweiten Querstrebe 18 befestigt. Zwischen der zweiten Querstrebe 18 und dem ersten Gerüstrohr 12 ist ein erster spitzer Winkel 42a ausgebildet. Ein zweiter spitzer Winkel 42b ist zwischen der dritten Querstrebe 26 und dem zweiten Gerüstrohr 14 ausgebildet. Das zweite und vierte Ende 22, 30 der Querstreben 16, 18, 26 sind in der Ebene des Gerüstrahmens 10 zwischen dem ersten Gerüstrohr 12 und dem zweiten Gerüstrohr 14 und von diesen Gerüstrohren 12, 14 beabstandet angeordnet. Ein vierter spitzer Winkel 42d und als Ergänzungswinkel zu diesem vierten spitzen Winkel ein fünfter stumpfer Winkel 42e ist zwischen der dritten Querstrebe 26 und der zweiten Querstrebe 18 ausgebildet.

## Patentansprüche

1. Gerüstrahmen (10) mit
- einem ersten Gerüstrohr (12)
- einem parallel und beabstandet zu dem ersten Gerüstrohr (12) angeordneten zweiten Gerüstrohr (14)
- einer ersten Querstrebe (16), welche zwischen dem ersten Gerüstrohr (12) und dem zweiten Gerüstrohr (14) senkrecht zu den Gerüstrohren (12, 14) angeordnet ist,
wobei eine zweite Querstrebe (18) mit einem ersten Ende (20) an dem ersten Gerüstrohr (12) und mit einem zweiten Ende (22) an der ersten Querstrebe (16) angeordnet und fixiert ist, wobei zwischen der zweiten Querstrebe (18) und dem ersten Gerüstrohr (12) ein erster spitzer Winkel (42a) ausgebildet ist, und dass eine dritte Querstrebe (26) mit einem dritten Ende (28) an dem zweiten Gerüstrohr (14) und mit einem vierten Ende (30) an der zweiten Querstrebe (18) angeordnet und fixiert ist, wobei zwischen der dritten Querstrebe (26) und dem zweiten Gerüstrohr (14) ein zweiter spitzer Winkel (42b) ausgebildet ist,
wobei das zweite und vierte Ende (22, 30) der Querstreben (18, 26) in der Ebene des Gerüstrahmens (10) angeordnet sind und innerhalb des Gerüstrahmens (10) das zweite Ende (22) der zweiten Querstrebe (18) einen ersten Abstand (32) zu dem zweiten Gerüstrohr (14) aufweist und das vierte Ende (30) der dritten Querstrebe (26) einen zweiten Abstand (34) zu dem ersten Gerüstrohr (12) aufweist,
**dadurch gekennzeichnet, dass** ein vierter spitzer Winkel (42d) und als Ergänzungswinkel zu diesem vierten spitzen Winkel ein fünfter stumpfer Winkel (42e) zwischen der dritten Querstrebe (26) und der zweiten Querstrebe (18) ausgebildet ist.

2. Gerüstrahmen nach Anspruch 1, **dadurch gekennzeichnet, dass** ein dritter spitzer Winkel (42c) zwischen der zweiten Querstrebe (18) und der ersten Querstrebe (16) ausgebildet ist.

3. Gerüstrahmen nach Anspruch 1 oder 2, **dadurch gekennzeichnet, dass** der erste spitze Winkel (42a) Werte im Bereich von 57° bis 58°, insbesondere einen Wert von 57,14°, aufweist und/oder der zweite spitze Winkel (42b) Werte im Bereich von 73° bis 74°, insbesondere einen Wert von 73,15°, aufweist.

4. Gerüstrahmen nach Anspruch 2 oder 3, **dadurch gekennzeichnet, dass** der dritte spitze Winkel (42c) Werte im Bereich von 32° bis 33° aufweist, insbesondere einen Wert von 32,86°, und/oder der vierte spitze Winkel (42d) Werte im Bereich von 49° bis 50°, insbesondere einen Wert von 49,71°, aufweist und der fünfte stumpfe Winkel (42e) einen Wert von 130° bis 131°, insbesondere einen Wert von 130,29° aufweist.

5. Gerüstrahmen nach einem der Ansprüche 1 bis 4, **dadurch gekennzeichnet, dass** die erste, zweite und/oder dritte Querstrebe (16, 18, 26) jeweils als Kreishohlprofil ausgebildet ist.

6. Gerüstrahmen nach einem der Ansprüche 1 bis 5, **dadurch gekennzeichnet, dass** die erste, zweite und/oder dritte Querstrebe (16, 18, 26) als Rechteck- oder Quadrathohlprofil Profil ausgebildet ist.

7. Gerüstrahmen nach einem der Ansprüche 1 bis 6, **dadurch gekennzeichnet, dass** zumindest eine der Querstreben (16, 18, 26) aus einem anderen Material als die jeweils anderen Querstreben (16, 18, 26) und/oder die Gerüstrohre (12, 14) ausgebildet ist.

8. Gerüstrahmen nach einem der Ansprüche 5 bis 7, **dadurch gekennzeichnet, dass** zumindest eine der Querstreben (16, 18, 26) eine andere Dicke der Rohrwandung als die jeweils anderen Querstreben (16, 18, 26) und/oder die Gerüstrohre (12, 14) aufweist.

9. Gerüstrahmen nach einem der Ansprüche 1 bis 8, **dadurch gekennzeichnet, dass** zumindest eine der Querstreben (16, 18, 26) durch Schweißung an den jeweils anderen Querstreben (16, 18, 26) und/oder Gerüstrohren (12, 14) befestigt ist.

10. Gerüstrahmen nach einem der Ansprüche 1 bis 9, **dadurch gekennzeichnet, dass** die zweite Querstrebe (18) und die dritte Querstrebe (26) unterschiedliche Breitenmaße und/oder Höhenmaße oder Durchmesser aufweisen.

## Claims

1. Scaffolding frame (10) with
- a first scaffolding tube (12)
- a second scaffolding tube (14) arranged parallel to and distanced from the first scaffolding tube (12)
- a first cross strut (16) which is arranged between the first scaffolding tube (12) and the second scaffolding tube (14) perpendicular to the scaffolding tubes (12, 14), wherein a second cross strut (18) is arranged and fixed with a first end (20) to the first scaffolding tube (12) and with a second end (22) to the first cross strut (16), wherein a first acute angle (42a) is formed between the second cross strut (18) and the first scaffolding tube (12), and a third cross strut (26) is arranged and fixed with a third end (28) to the second scaffolding tube (14) and with a fourth end (30) to the second cross strut (18), wherein a second acute angle (42b) is formed between the third cross strut (26) and the second scaffolding tube (14),
wherein the second and fourth ends (22, 30) of the cross struts (18, 26) are arranged in the plane of the scaffolding frame (10) and within the scaffolding frame (10) the second end (22) of the second cross strut (18) has at a first distance (32) from the second scaffolding tube (14) and the fourth end (30) of the third cross strut (26) has at a second distance (34) from the first scaffolding tube (12),
**characterized in that** a fourth acute angle (42d) and as a supplementary angle to this fourth acute angle, a fifth obtuse angle (42e) are formed between the third cross strut (26) and the second cross strut (18).

2. Scaffolding frame according to claim 1, **characterized in that** a third acute angle (42c) is formed between the second cross strut (18) and the first cross strut (16).

3. Scaffolding frame according to claim 1 or 2, **characterized in that** the first acute angle (42a) has values in the range from 57° to 58°, in particular a value of 57.14°, and/or the second acute angle (42b) has values in the range from 73° to 74°, in particular a value of 73.15°.

4. Scaffolding frame according to claim 2 or 3, **characterized in that** the third acute angle (42c) has values in the range of 32° to 33°, in particular a value of 32.86°, and/or the fourth acute angle (42d) has values in the range of 49° to 50°, in particular a value of 49.71 °, and the fifth obtuse angle (42e) has a value of 130° to 131°, in particular a value of 130.29°.

5. Scaffolding frame according to one of claims 1 to 4, **characterized in that** each of the first, second and/or third cross struts (16, 18, 26) is formed as a hollow circular profile.

6. Scaffolding frame according to one of the claims 1 to 5, **characterized in that** the first, second and/or third cross strut (16, 18, 26) is formed as a rectangular or square hollow section profile.

7. Scaffolding frame according to one of the claims 1 to 6, **characterized in that** at least one of the cross struts (16, 18, 26) is formed from a different material than the respective other cross struts (16, 18, 26) and/or the scaffolding tubes (12, 14).

8. Scaffolding frame according to one of the claims 5 to 7, **characterized in that** at least one of the cross struts (16, 18, 26) has a different thickness of the tube wall than the respective other cross struts (16, 18, 26) and/or the scaffolding tubes (12, 14).

9. Scaffolding frame according to one of claims 1 to 8, **characterized in that** at least one of the cross struts (16, 18, 26) is fixed by welding to the respective other cross struts (16, 18, 26) and/or scaffolding tubes (12, 14).

10. Scaffolding frame according to one of claims 1 to 9, **characterized in that** the second cross strut (18) and the third cross strut (26) have different width dimensions and/or height dimensions or diameters.

## Revendications

1. Cadre d'échafaudage (10) comportant
un premier tube d'échafaudage (12),
un deuxième tube d'échafaudage (14) disposé parallèlement au premier tube d'échafaudage (12) et à distance de celui-ci,
une première entretoise (16) qui est disposée entre le premier tube d'échafaudage (12) et le deuxième tube d'échafaudage (14) perpendiculairement aux tubes d'échafaudage (12, 14),
une deuxième entretoise (18) étant disposée et fixée par une première extrémité (20) sur le premier tube d'échafaudage (12) et par une deuxième extrémité (22) sur la première entretoise (16), un premier angle aigu (42a) étant réalisé entre la deuxième entretoise (18) et le premier tube d'échafaudage (12), et une troisième entretoise (26) étant disposée et fixée par une troisième extrémité (28) sur le deuxième tube d'échafaudage (14) et par une quatrième extrémité (30) sur la deuxième entretoise (18), un deuxième angle aigu (42b) étant réalisé entre la troisième entretoise (26) et le deuxième tube d'échafaudage (14),
la deuxième et la quatrième extrémité (22, 30) des entretoises (18, 26) étant disposées dans le plan du cadre d'échafaudage (10) et, à l'intérieur du cadre d'échafaudage (10), la deuxième extrémité (22) de la deuxième entretoise transversale (18) présentant une première distance (32) par rapport au deuxième tube d'échafaudage (14) et la quatrième extrémité (30) de la troisième entretoise (26) présentant une deuxième distance (34) par rapport au premier tube d'échafaudage (12),
**caractérisé en ce qu'**un quatrième angle aigu (42d) et, en tant qu'angle complémentaire à ce quatrième angle aigu, un cinquième angle obtus (42e) est réalisé entre la troisième entretoise (26) et la deuxième entretoise (18).

2. Cadre d'échafaudage selon la revendication 1, **caractérisé en ce qu'**un troisième angle aigu (42c) est réalisé entre la deuxième entretoise (18) et la première entretoise (16).

3. Cadre d'échafaudage selon la revendication 1 ou 2, **caractérisé en ce que** le premier angle aigu (42a) présente des valeurs dans la plage de 57° à 58°, en particulier une valeur de 57,14°, et/ou le deuxième angle aigu (42b) présente des valeurs dans la plage de 73° à 74°, en particulier une valeur de 73,15°.

4. Cadre d'échafaudage selon la revendication 2 ou 3, **caractérisé en ce que** le troisième angle aigu (42c) présente des valeurs dans la plage de 32° à 33°, en particulier une valeur de 32,86°, et/ou le quatrième angle aigu (42d) présente des valeurs dans la plage de 49° à 50°, en particulier une valeur de 49,71°, et le cinquième angle obtus (42e) présente une valeur de 130° à 131°, en particulier une valeur de 130,29°.

5. Cadre d'échafaudage selon l'une des revendications 1 à 4, **caractérisé en ce que** la première, la deuxième et/ou la troisième entretoise (16, 18, 26) est chacune réalisée sous la forme d'un profilé creux circulaire.

6. Cadre d'échafaudage selon l'une des revendications 1 à 5, **caractérisé en ce que** la première, la deuxième et/ou la troisième entretoise (16, 18, 26) est réalisée sous la forme d'un profilé creux rectangulaire ou carré.

7. Cadre d'échafaudage selon l'une des revendications 1 à 6, **caractérisé en ce qu'**au moins l'une des entretoises (16, 18, 26) est réalisée dans un matériau différent de celui des autres entretoises (16, 18, 26) et/ou des tubes d'échafaudage (12, 14).

8. Cadre d'échafaudage selon l'une des revendications 5 à 7, **caractérisé en ce qu'**au moins l'une des entretoises (16, 18, 26) présente une épaisseur de la paroi de tube différente de celle des autres entretoises (16, 18, 26) et/ou des tubes d'échafaudage (12, 14).

9. Cadre d'échafaudage selon l'une des revendications 1 à 8, **caractérisé en ce qu'**au moins l'une des entretoises (16, 18, 26) est fixée par soudage aux autres entretoises (16, 18, 26) et/ou aux tubes d'échafaudage (12, 14).

10. Cadre d'échafaudage selon l'une des revendications 1 à 9, **caractérisé en ce que** la deuxième entretoise (18) et la troisième entretoise (26) présentent des dimensions de largeur et/ou des dimensions de hauteur ou des diamètres différents.
